# EUROPÄISCHE PATENTSCHRIFT

(11) **EP 1 798 159 B1**
(45) Veröffentlichungstag und Bekanntmachung des Hinweises auf die Patenterteilung: **27.08.2008**
(21) Anmeldenummer: 05405666.8
(22) Anmeldetag: 24.11.2005
(51) Int. Cl.: B65D 77/02, B65D 75/52, B65D 75/58, B65D 75/00

(54) **Verpackungseinheit mit Verpackungsbeutel und Umverpackung**
Packaging unit comprising a flexible container and an external packaging for the same
Unité d'emballage comprenant un récipient flexible et un emballage externe pour ce dernier

(43) Veröffentlichungstag der Anmeldung: 20.06.2007
(73) Patentinhaber: Alcan Technology & Management Ltd., 8212 Neuhausen am Rheinfall (CH)
(72) Erfinder: Bossel, Daniel, 8200 Schaffhausen (CH); Kanscar, Peter, 8057 Zürich (CH)

(56) Entgegenhaltungen:
- EP-A- 0 533 648
- EP-A- 0 686 566
- DE-U1- 8 437 498
- US-A- 4 948 932
- US-A1- 2003 080 120

## Beschreibung

Die Erfindung betrifft eine Verpackungseinheit nach dem Oberbegriff des Anspruchs 1.

Zur portionenweisen Verpackung von trink- und/oder löffelbaren pastösen Produkten, wie z. B. Joghurt, Fruchtsäfte, Wasser, Suppen, Gemüse in Saucen, z.B. weisse Bohnen an Tomatensauce, Reisprodukten und anderen Flüssigkeit enthaltenden Speisen, die im Mikrowellenofen erhitzt und auf einem Teller serviert werden, sind starre bzw. formfeste, üblicherweise durch 3D-Thermoforming oder Spritzguss hergestellte Behälter aus Kunststoff mit aufgesiegeltem Deckel und aus Kunststoff-Laminat gefertigte steife Beutel bekannt. Derartige Verpackungsbehälter und -beutel sind wegen ihres zur Erzielung der Standfestigkeit erhöhten Materialbedarfs ökologisch nicht unbedenklich und zudem verhältnismässig teuer. Hinzu kommt, dass die Verpackungen als Werbeträger üblicherweise direkt bedruckt sind und damit grundsätzlich die Gefahr einer Migration unerwünschter Stoffe in das Füllgut in sich bergen.

Ein weiterer Nachteil bekannter Beutelverpackungen liegt darin, dass sie nach dem Erhitzen in einem Mikrowellenofen nicht mit blosser Hand angefasst werden können.

Becherbehälter mit aufgesiegeltem Deckel haben den Nachteil, dass sie sperrig und leicht verletzlich sind.

Eine Verpackungseinheit der eingangs genannten Art ist aus US 20031080120 A1 bekannt.

EP-A-0 533 648 offenbart eine Verpackungseinheit mit einem Verpackungsbeutel aus einem flexiblen Material und einer formstabilen rohrförmigen Umverpackung. Die Umverpackung weist zwei spiegelsymmetrisch zueinander angeordnete, über gekrümmte Faltlinien eine konkav gekrümmte Vorderwand und über gerade Faltlinien eine im Wesentlichen ebene Rückwand begrenzende Seitenflächen auf, so dass die offenen Enden der Umverpackung ein Viereck bilden. Da die Rückwand über eine gerade Faltlinie in zwei symmetrische Wandteile geteilt ist, können die beiden Wandteile einen Winkel < 180° einschliessen, so dass die offenen Enden der Umverpackung ein Fünfeck bilden. Die konkav gekrümmte Vorderwand dient der Versteifung / Stabilität der einen Ausgiessbereich aufweisenden Vorderwand.

Der Erfindung liegt die Aufgabe zugrunde, eine Verpackung sowohl für trink- und löffelbare Produkte, wie z. B. Fruchtsäfte, Wasser oder Suppen, als auch für Produkte mit flüssigen und festen Anteilen oder halbfeste Produkte, wie z. B. Tierfutter, bereitzustellen, welche die vorstehend beschriebenen Nachteile der Verpackungen nach dem Stand der Technik nicht oder in geringerem Mass aufweist.

Zur erfindungsgemässen Lösung der Aufgabe führt eine Verpackungseinheit mit den Merkmalen des Anspruchs 1.

Ein wesentlicher Vorteil der erfindungsgemässen Verpackungseinheit liegt einerseits in der flachen Beutelform der ersten Position, die sich ausgezeichnet für den Transport eignet, und andererseits in der becherförmigen, formstabilen und für die Entnahme des Füllgutes idealen zweiten Position.

Das Beutelmaterial und das Umverpackungsmaterial sind bezüglich des Füllgutes vorzugsweise organoleptisch und chemisch neutrale Monomaterialien.

Bei einer zweckmässigen Ausgestaltung der erfindungsgemässen Verpackungseinheit weist die Umverpackung eine Vorderwand und eine Rückwand auf und die Umverpackungswände sind in der Beutellängsrichtung über seitlich verlaufende Siegelränder miteinander verbunden. Der Verpackungsbeutel kann eine Beuteivorderwand und eine Beutelrückwand aufweisen die ebenfalls in der Beutellängsrichtung über seitlich verlaufende Siegelränder miteinander verbunden sind. In diesem Fall sind die seitlichen Siegelränder des Beutels zweckmässigerweise in die Siegelränder der Umverpackung eingesiegelt oder, z. B. punktförmig mittels Hotmelt, eingeklebt.

Der Verpackungsbeutel weist bevorzugt einen entlang einer quer zur Beutellängsrichtung liegenden Aufreisslinie abtrennbaren Öffnungsteil auf, so dass sich bei abgetrenntem Öffnungsteil durch den seitlichen Druck auf die geraden Faltkanten der Umverpackung eine Entnahmeöffnung bildet.

Der Verpackungsbeutel selbst kann ein Standbeutel ohne eigene Standfestigkeit ein Schlauchbeutel oder ein extrudierter Beutel sein. Das Beutelmaterial für den erfindungsgemässen Verpackungsbeutel kann im Vergleich zu dem für einen Standbeutel mit eigener Standfestigkeit benötigten steifen Material eine geringere Dicke aufweisen und ist demzufolge kostengünstig. Die nach dem Entfernen des Öffnungsteils durch seitlichen Druck auf die geraden Faltkanten der Umverpackung gebildete Entnahmeöffnung bleibt dank der formstabilen zweiten Position der Umverpackung vollständig und dauerhaft geöffnet.

Das Beutelmaterial des erfindungsgemässen Verpackungsbeutels ist bevorzugt eine ein- oder mehrschichtige, gegebenenfalls mit einer Papierschicht laminierte Folie aus Kunststoff oder ein mit Kunststoff laminiertes Papier und liegt vorzugsweise als Monomaterial vor.

Zur Vermeidung einer Migration von Fremdstoffen in das Beutelinnere ist der Verpackungsbeutel bevorzugt unbedruckt.

Das Umverpackungsmaterial kann aus irgendeinem kostengünstigen Monomaterial sein. Ein bevorzugtes Umverpackungsmaterial ist Karton oder ein transparenter oder opaker Kunststoff. Die Umverpackung kann beliebig bedruckt sein.

Der Verpackungsbeutel eignet sich insbesondere zur Verpackung von trinkbaren oder löffelbaren Füllgütem sowie von mit Flüssigkeit zu trinkbaren oder löffelbaren Produkten anrührbaren Füllgütern. Ein weiterer bevorzugter Anwendungsbereich liegt in der Verpackung von Füllgütern, die zur Erhitzung in einem Mikrowellenofen vorgesehen sind. Auch für Tiemahrungsmittel sowie für weitere Füllgüter, wie z. B. Waschpulver und andere schütt- und rieselfähige Füllgüter, ist die Verpackung geeignet

Die Erwärmung von Speisen wie z. B. Suppen kann im erfindungsgemässen Verpackungsbeutel zusammen mit der Umverpackung im geöffneten Zustand, gegebenenfalls nach dem Anrühren mit kaltem Wasser, direkt in einem Mikrowellengerät erfolgen. Der Vorteil der erfindungsgemässen Verpackungseinheit liegt hier in der wärmeisolierenden Umverpackung, die ein Anfassen mit der blossen Hand ermöglicht.

Bei Wasser mit und ohne Kohlensäure dient das Verpackungssystem zur Aufbewahrung des Füllgutes und gleichzeitig als Trinkgefäss.

Je nach Art des Füllguts wird dieses noch mit Flüssigkeit angerührt, wie z. B. Beutelsuppen mit heissem Wasser, oder das Füllgut liegt bereits in flüssiger oder löffelbarer Form vor, z. B. Jogurt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 eine Schrägsicht auf eine erste Ausführungsform Verpackungsbeutel mit Umverpackung in einer ersten Position;
- Fig. 2 einen Schnitt durch einen Teil des Verpackungsbeutels mit Umverpackung von Fig. 1 entlang deren Linie I-I in vergrösserter Darstellung;
- Fig. 3 eine Schrägsicht auf den Verpackungsbeutel mit Umverpackung von Fig. 1 in einer zweiten Position mit abgetrenntem Öffnungsteil;
- Fig. 4 eine Schrägsicht auf eine zweite Ausführungsform eines Verpackungsbeutels mit Umverpackung;
- Fig. 5 einen Schnitt durch einen Teil des Verpackungsbeutels mit Umverpackung von Fig. 4 entlang deren Linie II-II in vergrösserter Darstellung;
- Fig. 6 eine Schrägsicht auf den Verpackungsbeutel mit Umverpackung von Fig. 4 in einer zweiten Position mit abgetrenntem Öffnungsteil;
- Fig. 7 die Seitenansicht der Umverpackung von Fig. 1 in der ersten Position;
- Fig. 8 die Draufsicht auf die Umverpackung von Fig. 7;
- Fig. 9 die Seitenansicht der Umverpackung von Fig. 7 in der zweiten Position;
- Fig. 10 die Seitenansicht der um 90° gedrehten Umverpackung von Fig. 9;
- Fig. 11 die Draufsicht auf die Umverpackung von Fig. 10;
- Fig. 12 die Seitenansicht der Umverpackung von Fig. 4 in der ersten Position;
- Fig. 13 die Draufsicht auf die Umverpackung von Fig. 12;
- Fig. 14 die Seitenansicht der Umverpackung von Fig. 12 in der zweiten Position;
- Fig. 15 die Seitenansicht der um 90° gedrehten Umverpackung von Fig. 14;
- Fig. 16 die Draufsicht auf die Umverpackung von Fig. 15;
- Fig. 17 eine der Seitenansicht von Fig. 12 entsprechende Seitenansicht einer anderen Ausführungsform der Umverpackung von Fig. 4 in der ersten Position;
- Fig. 18 die Draufsicht auf die Umverpackung von Fig. 17;
- Fig. 19 die Seitenansicht der Umverpackung von Fig. 18 in der zweiten Position;
- Fig. 20 die Draufsicht auf die Umverpackung von Fig. 19.

Eine in den Fig. 1 bis 3 gezeigte Verpackungseinheit setzt sich zusammen aus einem Verpackungsbeutel 10 und einer Umverpackung 28. Der Verpackungsbeutel 10 in der Form eines aus einem flexiblen Folienmaterial, wie z. B. Polyamid, bestehenden Standbeutels weist einen aus der Zeichnung nicht ersichtlichen eingesiegelten Boden, eine Vorderwand 14 und eine Rückwand 16 auf. Zwei seitlich angeordnete, eine Beutellängsrichtung I definierende Längssiegelnähte 18,19 verbinden die beiden vom Boden aufragenden Beutelwände 14, 16 und führen zusammen mit einer die Längssiegelnähte 18, 19 am bodenfernen Ende verbindenden Quersiegelnaht 20 zum verschlossenen Verpackungsbeutel 10.

Die Quersiegelnaht 20 am bodenfemen Ende des Verpackungsbeutels 10 ist Teil eines vom Beutel abtrennbaren Öffnungsteils 26. Zur Öffnung des Verpackungsbeutels 10 wird das Öffnungsteil 26 entlang einer in den Beutelwänden 14, 16 parallel und in kurzem Abstand zur Quersiegelnaht 20 angeordneten Aufreisslinie 24 weggerissen. Als Aufreisshilfe sind in den Längssiegelnähten 18,19 Aufreisskerben 22, 23 mit an der Aufreisslinie 24 endender Spitze vorgesehen.

Die aus einem im wesentlichen formstabilen Material, wie z. B. Karton, gefertigte rohrförmige Umverpackung 28, deren offene Enden 31, 33 parallel zueinander und senkrecht zu einer Rohrachse z liegen, umschliesst den Verpackungsbeutel 10 in einer in Fig. 1 dargestellten ersten Position mit einer Vorderwand 30 und einer Rückwand 32, erstreckt sich von dessen Boden über die Beutelwände 14, 16 gegen das Öffnungsteil 26 und endet in einem kurzen Abstand zur Aufreisslinie 24. Die Beutellängsrichtung I des Verpackungsbeutels 10 liegt in der Rohrachse z der Umverpackung 28. Das eine Ende 31 der rohrförmigen Umverpackung 28 dient als Standfläche für die Verpackungseinheit, so dass der Verpackungsbeutel 10 selbst nicht standfest ausgebildet sein muss. Der Verpackungsbeutel 10 kann daher auch ein einfacher Schlauchbeutel mit einer Längsnaht, oder ein extrudierter Beutel ohne Längsnaht, und zwei Quernähten sein.

Die Vorderwand 30 und die Rückwand 32 der Umverpackung 28 sind über zwei seitliche, in der Rohrachse z bzw. in der Beutellängsrichtung I verlaufende Siegelnähte 34, 35 miteinander verbunden. Bei der Siegelung der beiden Umverpackungswände 30, 32 werden die seitlichen Längssiegelnähte 18, 19 des zwischen Vorderwand 30 und Rückwand 32 der Umverpackung 28 angeordneten Verpackungsbeutels 10 in die seitlichen Siegelnähte 34, 35 der Umverpackung 28 eingesiegelt (Fig. 2).

Der in der Umverpackung 28 angeordnete Verpackungsbeutel 10 ist zumindest teilweise an der Innenseite der Umverpackung 28 befestigt. Die Befestigung der Beutelwände14, 16 an der Innenseite der Umverpackung 28, insbesondere an ihrem dem Öffnungsteil 26 des Verpackungsbeutels 10 nahen Rand, erfolgt z. B. partiell über punktuelle Klebestellen 36.

Die offenen Enden 31, 33 der Umverpackung 28 bilden in der ersten Position ein Sechseck mit zwei parallel zu einer Symmetrieebene E liegenden Seiten a, b und je zwei einen Winkel α < 180° einschliessende, spiegelsymmetrisch zur Symmetrieebene E liegende Seiten c1, c2 bzw. d1, d2.

Zwischen den Eckpunkten der spiegelsymmetrisch zur Symmetrieebene liegenden Seiten c1, c2 bzw. d1, d2 der beiden Enden 31, 33 verläuft eine gerade Faltkante g, h. Die eine Faltkante g ist in der Rückwand 32 der Umverpackung 28 als Grenzlinie zur Siegelnaht 34, die andere Faltkante h in der Vorderwand 30 als Grenzlinie zur Siegelnaht 35 angeordnet.

Zwischen den Eckpunkten der beiden parallel zur Symmetrieebene liegenden Seiten a, b der beiden Enden 31, 33 verlaufen bogenförmig gekrümmte Faltkanten i, k bzw. I, m.

In einer in Fig. 3 dargestellten zweiten Position bilden die offenen Enden 31, 33 ein Viereck mit den zwei parallel zur Symmetrieebene E liegenden Seiten a, b und zwei senkrecht zur Symmetrieebene E liegenden, aus den Sechseckseiten c1, c2 bzw. d1, d2 zusammengesetzten, einen Winkel α = 180° bildenden Viereckseiten c, d.

Wie in den Fig. 7 bis 11 dargestellt, ergibt sich die zweite Position der Umverpackung 28 aus der ersten Position durch Gegeneinanderdrücken der geraden Faltkanten g, h bzw. der Siegelnähte 34, 35 in Pfeilrichtung A. Hierbei werden die sich zwischen den parallel zur Symmetrieebene E liegenden Seiten a, b der beiden Enden 31, 33 erstreckenden Aussenflächen 37, 39 der Umverpackung 28 paarweise zu konvex gekrümmten Flächen und die sich zwischen den senkrecht zur Symmetrieebene E liegenden Seiten c, d erstreckenden Aussenflächen 41, 43 paarweise zu konkav gekrümmten Flächen verformen. Die Siegelnähte 34, 35 legen sich in der zweiten Position der Umverpackung 28 an die konkav gekrümmtem Aussenflächen 41, 43 an.

Die in den Fig. 4 bis 6 gezeigte Verpackungseinheit unterscheidet sich von der Verpackungseinheit gemäss den Fig. 1 bis 3 durch die unterschiedliche Konstruktion der Umverpackung 28 aus einem einteiligen Zuschnitt aus beispielsweise Karton. Bei dieser Ausführungsform wird der Verpackungsbeutel 10 an der Innenseite der Umverpackung 28 zumindest an ihrem dem Öffnungsteil 26 nahen Rand z. B. partiell über punktuelle Klebestellen 36 befestigt.

Wie in den Fig. 12 bis 16 dargestellt, ergibt sich auch hier die zweite Position der Umverpackung 28 aus der ersten Position durch Gegeneinanderdrücken der geraden Faltkanten g, h in Pfeilrichtung A, wodurch die sich zwischen den parallel zur Symmetrieebene E liegenden Seiten a, b der beiden Enden 31, 33 erstreckenden Aussenflächen 37, 39 der Umverpackung 28 paarweise zu konvex gekrümmten Flächen und die sich zwischen den senkrecht zur Symmetrieebene E liegenden Seiten c, d erstreckenden Aussenflächen 41, 43 paarweise zu konkav gekrümmten Fläche verformen. Da bei dieser Ausführungsform der Umverpackung 28 keine Siegelnähte vorhanden sind, fallen die Aussenflächen 41, 43 beim Gegeneinanderdrücken der geraden Faltkanten g, h kurz vor Erreichen der zweiten Position spontan in eine formstabile, konkav gekrümmte Endlage.

Die zweite Position der in den Fig. 7 bis 11 und 12 bis 16 dargestellten Umverpackung 28 hat beispielsweise die folgenden Abmessungen:

| | |
|---|---|
| Höhe H | 80 mm |
| erste Breite A1 der offenen Enden 31, 33 | 50 mm |
| zweite Breite B1 der offenen Enden 31 33 | 35 mm |
| erste Breite A2 auf halber Höhe (40 mm) | 35 mm |
| zweite Breite B2 auf halber Höhe (40 mm) | 50 mm |

Ausgehend von diesen Abmessungen führen alle gleichmässig symmetrisch vergrösserten oder verkleinerten Formen zu idealen Umverpackungen hinsichtlich der Bildung und Stabilität der zweiten Position. Selbstverständlich sind auch andere Formen mit abweichenden Proportionen möglich. Weitere mögliche Formen mit von der Idealform abweichenden Proportionen lassen sich mit einfachen Versuchen ermitteln.

In den Fig. 17 bis 20 ist eine spezielle Ausführungsform einer Umverpackung 28 dargestellt. Hier überragt ein Teil der Rückwand 32 in der Form eines Griffs 44 die gerade Faltkante h. Die Faltkante h verläuft als Grenzlinie zu einem schmalen, zur Bildung der rohrförmigen Umverpackung 28 mit der Innenseite der Rückwand 32 verklebten Streifen 35 in der Vorderwand 30. Die dem Griff benachbarten Seiten d1, d2 der offenen Enden 31, 33 sind kürzer als die weiter entfernten Seiten c1, c2. Beim Gegeneinanderdrücken der geraden Faltkanten g, h ergibt sich nur auf der dem Griff gegenüberliegenden Seite eine konkave Aussenfläche, so dass die Enden 31, 33 der Umverpackung 28 ein Fünfeck bilden. Eine Verpackungseinheit mit einem Verpackungsbeutel 10 und einer Umverpackung 28 gemäss den Fig. 17 bis 20 ergibt in der ersten Position eine flache Beutelverpackung und in der zweiten Position eine Tasse.

Beim Wegreissen des Öffnungsteils 28 oder beim Öffnen des Verpackungsbeutels 10 durch Wegschneiden des Beutelendes entsteht bei allen Ausführungsformen der Erfindung im Verpackungsbeutel 10 eine Öffnung 38, die durch das Gegeneinanderdrücken der geraden Faltkanten g, h bzw. der Siegelnähte 34, 35 der Umverpackung 28 in Pfeilrichtung A auf die durch die zweite Position vorgegebene maximale Öffnungsgrösse eingestellt werden kann.

## Patentansprüche

1. Verpackungseinheit mit einem Verpackungsbeutel (10) aus einem flexiblen folienförmigen ersten Material und mit einer im wesentlichen formstabilen Umverpackung (28) aus einem zweiten Material, bei der die Umverpackung (28) rohrförmig mit in einer Ebene senkrecht zu einer Rohrachse (z) angeordneten offenen Enden (31, 33) ausgebildet ist und die Enden (31, 33) in einer ersten Position ein Sechseck mit zwei parallel (a, b) und je zwei einen Winkel α < 180° einschliessenden, spiegelsymmetrisch zu einer Symmetrieebene (E) liegenden Seiten (c1, c2; d1, d2) und in einer zweiten Position ein Viereck mit zwei parallel (a, b) und zwei senkrecht zur Symmetrieebene (E) liegenden Seiten (c, d) bilden, wobei in der ersten Position zwischen den Eckpunkten der spiegelsymmetrisch zur Symmetrieebene (E) liegenden Seiten (a, b) der beiden Enden (31, 33) eine gerade Faltkante (g, h) verläuft, und in der zweiten Position die spiegelsymmetrisch zur Symmetrieebene (E) liegenden Seiten (a, b) der beiden Enden einen Winkel α = 180° bilden, wobei die Umverpackung (28) aus der ersten Position durch Gegeneinanderdrücken der geraden Faltkanten (g, h) in die zweite Position bringbar ist, ein Ende (31) der Umverpackung (28) eine Standfläche für den aus dem anderen Ende (33) mit einem abtrennbaren Öffnungsteil (26) herausragenden Verpackungsbeutel (10) anbietet und der in einer der Rohrachse (z) entsprechenden Beutellängsrichtung (I) in der Umverpackung angeordnete Verpackungsbeutel (10) zumindest teilweise an der Innenseite der Umverpackung (28) befestigt ist,
**dadurch gekennzeichnet, dass**
in der ersten und zweiten Position zwischen den Eckpunkten der beiden parallel zur Symmetrieebene (E) liegenden Seiten (a, b) der beiden Enden (31, 33) gekrümmte Faltkanten i, k; l, m) so verlaufen, dass in der zweiten Position die sich zwischen den parallel zur Symmetrieebene (E) liegenden Seiten (a, b) der beiden Enden (E) erstreckenden Aussenflächen (37, 39) der Umverpackung (28) konvex und die sich zwischen den senkrecht zur Symmetrieebene (E) liegenden Seiten (c, d) der beiden Enden (31, 33) erstreckenden Aussenflächen (41, 43) der Umverpackung (28) konkav gekrümmt sind.

2. Verpackungseinheit nach Anspruch 1, **dadurch gekennzeichnet, dass** die Umverpackung (28) eine Vorderwand (30) und eine Rückwand (32) aufweist und die Umverpackungswände (30, 32) in der Beutellängsrichtung (I) über seitlich verlaufende Siegelränder (34, 35) miteinander verbunden sind.

3. Verpackungseinheit nach Anspruch 2, **dadurch gekennzeichnet, dass** der Verpackungsbeutel (10) eine Beutelvorderwand (14) und eine Beutelrückwand (16) aufweist, die in der Beutellängsrichtung (I) über seitlich verlaufende Siegelränder (18, 19) miteinander verbunden sind, und die seitlichen Siegelränder (18, 19) des Beutels in die Siegelränder (34, 35) der Umverpackung (28) eingesiegelt oder eingeklebt sind.

4. Verpackungseinheit nach einem der Ansprüche 1 bis 3, **dadurch gekennzeichnet, dass** der Verpackungsbeutel (10) einen entlang einer quer zur Beutellängsrichtung (I) liegenden Aufreisslinie (24) abtrennbaren Öffnungsteil (26) aufweist, so dass sich bei abgetrenntem Öffnungsteil (26) durch den seitlichen Druck auf die geraden Faltkanten (g, h) der Umverpackung (28) eine Entnahmeöffnung (38) bildet.

5. Verpackungseinheit nach einem der Ansprüche 1 bis 4, **dadurch gekennzeichnet, dass** das Beutelmaterial eine ein- oder mehrschichtige, gegebenenfalls mit einer Papierschicht laminierte Folie aus Kunststoff oder ein mit Kunststoff laminiertes Papier ist und vorzugsweise als Monomaterial vorliegt.

6. Verpackungseinheit nach einem der Ansprüche 1 bis 5, **dadurch gekennzeichnet, dass** der Verpackungsbeutel (10) unbedruckt ist.

7. Verpackungseinheit nach einem der Ansprüche 1 bis 6, **dadurch gekennzeichnet, dass** das Umverpackungsmaterial Karton oder ein transparenter oder opaker Kunststoff ist und vorzugsweise als Monomaterial vorliegt.

8. Verpackungseinheit nach einem der Ansprüche 1 bis 7, **dadurch gekennzeichnet, dass** die Umverpackung (28) bedruckt ist.

9. Verpackungseinheit nach einem der Ansprüche 1 bis 8, **dadurch gekennzeichnet, dass** der Verpackungsbeutel (10) über punktuelle Klebestellen (36) an der Innenwand der Umverpackung (28) befestigt ist.

10. Verpackungseinheit nach einem der Anspruch 1 bis 9, **dadurch gekennzeichnet, dass** der Verpackungsbeutel (10) ein Standbeutel, ein Schlauchbeutel oder ein extrudierte Beutel ist.

11. Verwendung einer Verpackungseinheit nach einem der Ansprüche 1 bis 10 zur Verpackung von trinkbaren oder löffelbaren Füllgütern und für Tiemahrungsmittel.

12. Verwendung einer Verpackungseinheit nach einem der Ansprüche 1 bis 10 zur Verpackung von mit Flüssigkeit zu trinkbaren oder löffelbaren Produkten anrührbaren Füllgütern.

13. Verwendung einer Verpackungseinheit nach einem der Ansprüche 1 bis 10 zur Verpackung von zum Erhitzen in einem Mikrowellenofen vorgesehene Füllgütern.

## Claims

1. Packaging unit having a packaging bag (10) made of a flexible, film-like first material and having a substantially dimensionally stable surrounding package (28) made of a second material,
**characterised in that**
the surrounding package (28) is tubular with open ends (31, 33) arranged in one plane perpendicularly to a tube axis (z), and the ends (31, 33) in a first position form a hexagon having sides located two parallel (a, b) and two (c1, c2; d1, d2) inversely symmetrically to a plane of symmetry (E) and each forming an angle α < 180°, and in a second position form a quadrangle having sides located two parallel (a, b) and two perpendicularly (c, d) to the plane of symmetry (E), in the first position a straight folding edge (g, h) running between the corner points of the sides (a, b) of the two ends (31, 33) located inversely symmetrically to the plane of symmetry (E), and in the second position the sides (a, b) of the two ends located inversely symmetrically to the plane of symmetry (E) forming an angle α = 180°, and in the first and second positions curved folding edges (i, k; 1, m) running between the corner points of the two sides (a, b) of the two ends (31, 33) located parallel to the plane of symmetry (E) in such a way that in the second position the outer surfaces (37, 39) of the surrounding package (28) that extend between the sides (a, b) of the two ends (E) located parallel to the plane of symmetry (E) are curved convexly, and the outer surfaces (41, 43) of the surrounding package (28) that extend between the sides (c, d) of the two ends (31, 33) located perpendicularly to the plane of symmetry (E) are curved concavely, the surrounding package (28) being capable of being moved out of the first position by pressing the straight folding edges (g, h) towards each other into the second position, one end (31) of the surrounding package (28) providing a standing surface for the packaging bag (10) which protrudes from the other end (33) with a detachable opening portion (26), and the packaging bag (10) arranged in the surrounding package in a longitudinal direction (1) of the bag corresponding to the tube axis (z) being at least partially attached to the inner side of the surrounding package (28).

2. Packaging unit according to claim 1, **characterised in that** the surrounding package (28) has a front wall (30) and a rear wall (32), and the surrounding package walls (30, 32) are joined together in the longitudinal direction (1) of the bag by laterally extending sealing edges (34, 35).

3. Packaging unit according to claim 2, **characterised in that** the packaging bag (10) has a front bag wall (14) and a rear bag wall (16), which are joined together in the longitudinal direction (1) of the bag by laterally extending sealing edges (18, 19), and the lateral sealing edges (18, 19) of the bag are sealed or glued into the sealing edges (34, 35) of the surrounding package (28).

4. Packaging unit according to any of claims 1 to 3, **characterised in that** the packaging bag (10) has an opening portion (26) detachable along a tear line (24) located transversely to the longitudinal direction (1) of the bag, so that when the opening portion (26) is detached a removal opening (38) forms due to the lateral pressure on the straight folding edges (g, h) of the surrounding package (28).

5. Packaging unit according to any of claims 1 to 4, **characterised in that** the bag material is a single- or multi-layer film of plastic, if occasion arises laminated with a paper layer, or a paper laminated with plastic, and is preferably in the form of a monomaterial.

6. Packaging unit according to any of claims 1 to 5, **characterised in that** the packaging bag (10) is unprinted.

7. Packaging unit according to any of claims 1 to 6, **characterised in that** the surrounding package material is cardboard or a transparent or opaque plastic and is preferably in the form of a monomaterial.

8. Packaging unit according to any of claims 1 to 7, **characterised in that** the surrounding package (28) is printed.

9. Packaging unit according to any of claims 1 to 8, **characterised in that** the packaging bag (10) is attached by adhesive spots (36) to the inner wall of the surrounding package (28).

10. Packaging unit according to any of claims 1 to 9, **characterised in that** the packaging bag (10) is a standing bag, a tubular bag or an extruded bag.

11. Use of a packaging unit according to any of claims 1 to 10 for the packaging of drinkable or spoonable contents and for animal foods.

12. Use of a packaging unit according to any of claims 1 to 10 for the packaging of contents which can be mixed with liquid to form drinkable or spoonable products.

13. Use of a packaging unit according to any of claims 1 to 10 for the packaging of contents provided for heating in a microwave oven.

## Revendications

1. Unité d'emballage comportant une poche d'emballage (10), réalisée dans un premier matériau en forme de feuille flexible, et comportant un suremballage (28) à forme sensiblement stable, réalisé dans un deuxième matériau,
**caractérisée en ce que** le suremballage (28) est réalisé en forme de tube avec des extrémités (31, 33) ouvertes, agencées dans un plan perpendiculaire à un axe du tube (z), et les extrémités (31, 33), dans une première position, forment un hexagone avec deux côtés (a, b) situés parallèlement à un plan de symétrie (E) et deux côtés (c1, c2 ; d1, d2) délimitant un angle α < 180° et situés symétriquement par rapport au plan de symétrie (E) et, dans une deuxième position, forment un rectangle avec deux côtés (a, b) situés parallèlement au plan de symétrie (E) et deux côtés (c, d) situés perpendiculairement au plan de symétrie (E), sachant que, dans la première position, entre les angles délimités par les côtés (a, b) des deux extrémités (31, 33), situés symétriquement par rapport au plan de symétrie (E), s'étend une arête de pliage droite (g, h) et, dans la deuxième position, les côtés (a, b) des deux extrémités, disposés symétriquement par rapport au plan de symétrie (E), forment un angle α = 180°, et dans la première et la deuxième position, entre les angles délimités par les deux côtés (a, b) des deux extrémités (31, 33), disposés parallèlement au plan de symétrie (E), des arêtes de pliage courbes (i, k ; l, m) s'étendent de telle sorte que dans la deuxième position, les surfaces extérieures (37, 39) du suremballage (28), lesquelles s'étendent entre les côtés (a, b) des deux extrémités (31, 33), situés parallèlement au plan de symétrie (E), ont une courbure convexe, et les surfaces extérieures (41, 43) du suremballage (28), lesquelles s'étendent entre les côtés (c, d) des deux extrémités (31, 33), situés perpendiculairement au plan de symétrie (E), ont une courbure concave, sachant que, sous l'effet de la compression des arêtes de pliage droites (g, h) l'une contre l'autre, le suremballage (28) peut être amené hors de la première position dans la deuxième position, l'une des extrémités (31) du suremballage (28) offrant une surface de pose pour la poche d'emballage (10) s'avançant hors de l'autre extrémité (33) avec une partie d'ouverture (26) détachable, et la poche d'emballage (10), disposée dans le suremballage dans une direction longitudinale (1) de la poche correspondant à l'axe du tube (z), est fixée au moins en partie contre la face intérieure du suremballage (28).

2. Unité d'emballage selon la revendication 1, **caractérisée en ce que** le suremballage (28) comporte une paroi avant (30) et une paroi arrière (32) et les parois (30, 32) du suremballage sont assemblées entre elles dans la direction longitudinale (1) de la poche par l'intermédiaire de bords de scellement (34, 35) disposés latéralement.

3. Unité d'emballage selon la revendication 2, **caractérisée en ce que** la poche d'emballage (10) comporte une paroi avant (14) et une paroi arrière (16), lesquelles sont assemblées entre elles dans la direction longitudinale (1) de la poche par l'intermédiaire de bords de scellement (18, 19) disposés latéralement, et les bords de scellement (18, 19) latéraux de la poche sont scellés ou collés dans les bords de scellement (34, 35) du suremballage (28).

4. Unité d'emballage selon l'une quelconque des revendications 1 à 3, **caractérisée en ce que** la poche d'emballage (10) comporte une partie d'ouverture (26) qui peut être détachée le long d'une ligne de rupture (24) située transversalement à la direction longitudinale (1) de la poche, de telle sorte que, lorsque la partie d'ouverture (26) est détachée, il se forme une ouverture de prélèvement (38) sous l'effet de la pression latérale sur les arêtes de pliage droites (g, h) du suremballage (28).

5. Unité d'emballage selon l'une quelconque des revendications 1 à 4, **caractérisée en ce que** le matériau de la poche est une feuille en matière plastique monocouche ou multicouche, éventuellement laminée avec une couche de papier, et est disponible de préférence sous forme de monomatériau.

6. Unité d'emballage selon l'une quelconque des revendications 1 à 5, **caractérisée en ce que** la poche d'emballage (10) ne comporte pas d'impression.

7. Unité d'emballage selon l'une quelconque des revendications 1 à 6, **caractérisée en ce que** le matériau du suremballage est un carton ou une matière plastique transparente ou opaque, et est disponible de préférence sous forme de monomatériau.

8. Unité d'emballage selon l'une quelconque des revendications 1 à 7, **caractérisée en ce que** le suremballage (28) comporte une impression.

9. Unité d'emballage selon l'une quelconque des revendications 1 à 8, **caractérisée en ce que** la poche d'emballage (10) est fixée contre la paroi intérieure du suremballage (28) par l'intermédiaire de points de colle (36).

10. Unité d'emballage selon l'une quelconque des revendications 1 à 9, **caractérisée en ce que** la poche d'emballage (10) est une poche verticale, une poche tubulaire ou une poche extrudée.

11. Utilisation d'une unité d'emballage selon l'une quelconque des revendications 1 à 10 pour l'emballage de produits buvables ou prélevables à la cuillère et pour des aliments pour animaux.

12. Utilisation d'une unité d'emballage selon l'une quelconque des revendications 1 à 10 pour l'emballage de produits pouvant être dilués à un liquide pour obtenir des produits buvables ou prélevables à la cuillère.

13. Utilisation d'une unité d'emballage selon l'une quelconque des revendications 1 à 10 pour l'emballage de produits prévus pour être chauffés dans un four à micro-ondes.
